# FASCICULE DE BREVET EUROPEEN

(11) **EP 3 317 604 B1**
(45) Date de publication et mention de la délivrance du brevet: **05.06.2019**
(21) Numéro de dépôt: 16734376.3
(22) Date de dépôt: 01.07.2016
(51) Int. Cl.: F41G 5/06, F41G 5/24, F41G 5/16, F41A 27/28

(54) **PROCÉDÉ ET DISPOSITIF MOTORISÉ DE POINTAGE**
VORRICHTUNG UND VERFAHREN ZUM MOTORGETRIEBENEN ZIELEN
MOTOR-DRIVEN AIMING DEVICE AND METHOD

(30) Priorité: 03.07.2015 FR 1556304
(43) Date de publication de la demande: 09.05.2018
(73) Titulaire: Safran Electronics & Defense, 92100 Boulogne-Billancourt (FR)
(72) Inventeur: THIEFFRY, Roland, 92100 Boulogne Billancourt (FR)
(74) Mandataire: Lavialle, Bruno François Stéphane
(86) Numéro de dépôt international: PCT/EP2016/065586
(87) Numéro de publication internationale: WO 2017/005656

(56) Documents cités:
- DE-A1-102013 006 939
- FR-A1- 2 821 928
- US-A1- 2001 039 874
- US-A1- 2002 074 486

## Description

La présente invention concerne le pointage ou l'orientation motorisée d'un élément dans une direction prédéterminée et notamment l'alignement d'une arme sur une ligne de visée.

### ETAT DE LA TECHNIQUE

Il est connu de monter un dispositif de pointage comprenant un bâti fixe et un support orientable sur un système d'arme orientable par rapport à un châssis de référence tel que celui du véhicule portant le système d'arme dans le cas d'un système d'arme motorisé. Le support du dispositif de pointage est monté sur le bâti de l'arme pour être orientable autour de deux axes de rotation, à savoir un axe de site et un axe de gisement, au moyen de deux moteurs électriques.

Ces moteurs sont commandés de manière à amener et maintenir le support orientable aligné dans une direction correspondant à la ligne de visée déterminée par le servant de l'arme.

Lors du tir, le recul de l'arme engendre un choc qui provoque une rotation brusque du support. Les moteurs sont pilotés pour s'opposer à cette rotation brusque jusqu'à la saturation de la commande des moteurs qui limite le risque d'un endommagement de l'électronique du dispositif mais rend impossible le maintien de l'alignement du support sur la ligne de visée. Il se produit alors un décalage entre la position angulaire réelle du support par rapport à la ligne de visée. Le pilotage des moteurs ne permet pas aux moteurs de rattraper ce décalage rapidement de sorte que, en cas de tirs en rafale, il existe un risque que le second tir, puis les suivants, soient de plus en plus éloignés de la cible.

Les documents US 2001/0039874 A1, US 2002/0074486 A1, DE 10 2013 006 939 A1 et FR 2 821 928 A1 divulguent des dispositifs de pointage connus.

### OBJET DE L'INVENTION

Un but de l'invention est de fournir un moyen permettant d'améliorer la précision de l'alignement d'un support motorisé en cas de choc ou de tout autre phénomène physique entraînant une saturation du moteur.

### BREF EXPOSE DE L'INVENTION

A cette effet, on prévoit, selon l'invention, un procédé de commande selon la revendication 1 d'un dispositif de pointage comprenant un bâti fixe sur lequel est monté un support pour être orientable autour d'au moins un axe de rotation au moyen d'au moins un moteur, le support étant pourvu d'au moins un capteur inertiel de vitesse angulaire autour de ce même axe, le procédé comprenant les étapes de :
- asservir la commande du moteur en fonction d'une différence entre une consigne nominale de vitesse et une mesure du capteur de vitesse angulaire,
- déterminer une valeur correctrice de la consigne nominale de vitesse en fonction d'un écart entre une position inertielle de référence et une position inertielle actuelle et appliquer la valeur correctrice à la consigne nominale de vitesse.

En cas de saturation du moteur, la position inertielle de référence est la position dans laquelle se trouvait le support juste avant la saturation du moteur. Cette position est mesurée via le capteur inertiel de vitesse angulaire. Avec l'invention, la consigne nominale de vitesse est augmentée pour rapidement ramener le support vers la position inertielle de référence.

L'invention a également pour objet un dispositif de pointage selon la revendication 3 comprenant un bâti fixe sur lequel est monté un support pour être orientable autour d'au moins un axe de rotation au moyen d'au moins un moteur relié à une unité de commande. Le support est pourvu d'au moins un capteur inertiel de vitesse angulaire autour de ce même axe, l'unité de commande étant agencée pour :
- asservir la commande du moteur en fonction d'une différence entre une consigne nominale de vitesse et une mesure du capteur de vitesse angulaire,
- déterminer une valeur correctrice de la consigne nominale de vitesse en fonction d'un écart entre une position inertielle de référence et une position inertielle actuelle et appliquer la valeur correctrice à la consigne nominale de vitesse.

D'autres caractéristiques et avantages de l'invention ressortiront à la lecture de la description qui suit de modes de réalisation particuliers non limitatifs de l'invention.

### BREVE DESCRIPTION DES FIGURES

Il sera fait référence aux dessins annexés, parmi lesquels :
- la figure 1 est une vue schématique d'un dispositif de pointage conforme à l'invention ;
- la figure 2 est une vue schématisant la commande du moteur de ce dispositif de pointage.

### DESCRIPTION DETAILLEE DE L'INVENTION

En référence à la figure 1, le dispositif de pointage selon l'invention comprend un bâti fixe 1 dans lequel est monté un support 2 pour pivoter autour d'un axe 3 ici vertical. Le bâti 1 est agencé pour être fixé sur un porteur, un véhicule ou une tourelle de char par exemple. Le support 2 est agencé pour porter l'élément à pointer, une arme ou un dispositif de pointage par exemple, et est relié au bâti 1 par des roulements coaxiaux à l'axe 3.

Le support 2 est réglable en position angulaire autour de l'axe 3 au moyen d'un moteur électrique 4 ayant un arbre de sortie relié via des moyens de transmission de mouvement à une couronne coaxiale à l'axe 3 et solidaire du support 2. Les moyens de transmission de mouvement sont par exemple des engrenages, une courroie, des câbles... Le moteur peut également être monté en prise directe sur l'élément à entraîner et ainsi relier le bâti 1 au support 2.

Le support 2 est en outre équipé d'un capteur inertiel de vitesse angulaire autour de l'axe 3, à savoir un gyromètre 5.

Le moteur électrique 4 et le gyromètre 5 sont reliés à une unité informatique de commande 6 agencée pour exécuter un programme de commande et comportant une interface permettant à un opérateur du dispositif de pointage d'introduire des données dans le programme de commande. L'unité informatique de commande 6 enregistre en continu la vitesse angulaire mesurée par le gyromètre 5.

Le fonctionnement du programme de commande est illustré sur la figure 2 sous la forme d'une chaîne de commande généralement désignée en 10 et agencée pour commander le moteur électrique 4 en fonction d'une consigne nominale de vitesse *θ̇* calculée à partir de données introduites par l'opérateur du dispositif de pointage.

La chaîne de commande comprend une boucle principale de commande 20 et une boucle de correction 30 qui intervient en cas de saturation du moteur électrique 4.

La boucle principale de commande 20 comprend un élément 21 de commande des moteurs qui détermine les paramètres de commande du moteur électrique 4 en fonction d'une différence entre une consigne de vitesse *θ̇*₁ et une vitesse du support 2, notée *θ̇_{M}*. La vitesse *θ̇_{M}* est mesurée par le gyromètre 5.

La boucle de correction 30 comprend un estimateur 31 d'un écart entre une position inertielle de référence préalable à la saturation et une position inertielle actuelle et un correcteur 32 agencé pour corriger la consigne nominale de vitesse *θ̇* en fonction de cet écart. Cette correction est une correction de type proportionnelle intégrale qui fournit une consigne de vitesse corrigée *θ̇_{C}*. La boucle de correction 30 comprend également un détecteur 33 de la saturation du moteur électrique 4 à partir d'une information de saturation provenant de l'élément de commande 21. Le détecteur 33 permet de surveiller la survenue d'une saturation du moteur électrique 4 et est agencé pour activer la boucle de correction 30 en cas de saturation du moteur électrique 4. Un sommateur 34 ajoute la consigne nominale de vitesse *θ̇* et la consigne de vitesse corrigée *θ̇_{C}* pour donner la consigne de vitesse *θ̇*₁.

Ainsi, en fonctionnement normal, hors cas de saturation, la consigne de vitesse *θ̇*₁ est égale à la consigne nominale de vitesse *θ̇*.

En revanche, en cas de saturation, la boucle de correction 30 est activée par le détecteur 33 de sorte que la consigne nominale de vitesse *θ̇* est corrigée par le correcteur 32 qui fournit la consigne de vitesse corrigée *θ̇_{C}.*

Bien entendu, l'invention n'est pas limitée aux modes de réalisation décrits mais englobe toute variante entrant dans le champ de l'invention telle que définie par les revendications.

En particulier, le support 2 peut être monté dans le bâti 1 pour être réglable en position selon deux axes perpendiculaires par exemple. Le support 2 peut être monté dans le bâti 1 pour être réglable en site et en gisement par rapport au bâti 1 au moyen de deux moteurs et en utilisant soit un capteur inertiel angulaire à deux axes sensibles soit deux capteurs inertiels angulaires à un axe sensible.

L'invention est applicable à tout dispositif de pointage agencé pour orienter un élément quelconque dans une direction prédéterminée.

Le support peut être équipé de plusieurs capteurs inertiels: un premier capteur utilisé pour la boucle de commande classique de stabilisation et un gyromètre pour la boucle de correction.

Il est possible soit d'utiliser une valeur de position absolue de référence, comme indiqué précédemment, soit d'utiliser l'erreur de position absolue courante calculée à chaque itération de la commande.

Le procédé peut être mis en oeuvre de façon continue en rajoutant une sur-boucle de position absolue (ou inertielle). Le dispositif de mise en oeuvre est alors dépourvu des éléments de déclenchement et d'arrêt de la fonction 33 ; il n'y pas de mesure de la référence par l'estimateur 31 et la consigne de vitesse fournie par l'opérateur est toujours corrigée par la consigne de vitesse issue du correcteur 32. Cette mise en oeuvre permet de réduire considérablement l'impact des frottements et ainsi augmenter les performances de stabilisation en oscillation du système asservi. Ce procédé peut donc être également utilisé comme compensateur de frottement.

## Revendications

1. Procédé de commande d'un dispositif de pointage comprenant un bâti fixe (1) sur lequel est monté un support (2) pour être orientable autour d'au moins un axe de rotation (3) au moyen d'au moins un moteur (4), le support étant pourvu d'au moins un capteur inertiel de vitesse angulaire (5) autour de ce même axe, le procédé comprenant les étapes de :
- asservir la commande du moteur en fonction d'une différence entre une consigne nominale de vitesse et une mesure du capteur de vitesse angulaire, et surveiller une survenue d'une saturation du moteur ;
- en cas de saturation détectée, déterminer une valeur correctrice de la consigne nominale de vitesse en fonction d'un écart entre une position inertielle de référence préalable à la saturation et une position inertielle actuelle et appliquer la valeur correctrice à la consigne nominale de vitesse.

2. Procédé selon la revendication 1, dans lequel la valeur correctrice est obtenue via une correction de type correction proportionnelle intégrale.

3. Dispositif de pointage, comprenant un bâti fixe (1), un support (2), au moins un moteur(4) et une unité de commande (6), dans lequel le support (2) est monté sur le bâti fixe (1) de manière à être orientable autour d'au moins un axe de rotation (3) au moyen du au moins un moteur (4) relié à l'unité de commande (6), dans lequel le support (2) est pourvu d'au moins un capteur inertiel de vitesse angulaire (5) autour de ce même axe, et dans lequel l'unité de commande (6) est agencée pour :
- asservir la commande du moteur en fonction d'une différence entre une consigne nominale de vitesse et une mesure du capteur de vitesse angulaire, et surveiller une survenue d'une saturation du moteur ;
- en cas de saturation détectée, déterminer une valeur correctrice de la consigne nominale de vitesse en fonction d'un écart entre une position inertielle de référence préalable à la saturation et une position inertielle actuelle et appliquer la valeur correctrice à la consigne nominale de vitesse.

4. Dispositif selon la revendication 3, dans lequel la valeur correctrice est obtenue via une correction de type correction proportionnelle intégrale.

## Patentansprüche

1. Verfahren zum Steuern einer Zielvorrichtung, umfassend ein ortsfestes Gestell (1), an dem ein Träger (2) angebracht ist, um um mindestens eine Drehachse (3) mit Hilfe mindestens eines Motors (4) drehbar zu sein, wobei der Träger mit mindestens einem Inertialsensor (5) zum Messen der Winkelgeschwindigkeit um diese selbe Achse versehen ist, wobei das Verfahren die Schritte umfasst:
- Regeln der Steuerung des Motors in Abhängigkeit von einer Differenz zwischen einem nominalen Geschwindigkeitssollwert und einer Messung des Sensors zum Messen der Winkelgeschwindigkeit, und Überwachen eines Auftretens einer Sättigung des Motors;
- im Falle einer erfassten Sättigung Bestimmen eines Korrekturwertes für den nominalen Geschwindigkeitssollwert in Abhängigkeit von einer Abweichung zwischen einer Referenz-Inertialposition vor der Sättigung und einer tatsächlichen Inertialposition und Anwenden des Korrekturwertes auf den nominalen Geschwindigkeitssollwert.

2. Verfahren nach Anspruch 1, bei dem der Korrekturwert über eine Korrektur vom Typ Proportional-Integral-Korrektur erhalten wird.

3. Zielvorrichtung, umfassend ein ortsfestes Gestell (1), einen Träger (2), mindestens einen Motor (4) und eine Steuereinheit (6), in der der Träger (2) an dem ortsfesten Gestell (1) derart angebracht ist, dass er um mindestens eine Drehachse (3) mit Hilfe des mindestens einen Motors (4), der mit der Steuereinheit (6) verbunden ist, drehbar ist, wobei der Träger (2) mit mindestens einem Inertialsensor (5) zum Messen der Winkelgeschwindigkeit um diese selbe Achse verbunden ist, und bei der die Steuereinheit (6) ausgebildet ist, um:
- die Steuerung des Motors in Abhängigkeit von einer Differenz zwischen einem nominalen Geschwindigkeitssollwert und einer Messung des Sensors zum Messen der Winkelgeschwindigkeit zu regeln, und ein Auftreten einer Sättigung des Motors zu überwachen;
- im Falle einer erfassten Sättigung Bestimmen eines Korrekturwertes des nominalen Geschwindigkeitssollwertes in Abhängigkeit einer Abweichung zwischen einer Referenz-Inertialposition vor der Sättigung und einer tatsächlichen Inertialposition und Anwenden des Korrekturwertes auf den nominalen Geschwindigkeitssollwert.

4. Vorrichtung nach Anspruch 3, bei der der Korrekturwert über eine Korrektur vom Typ Proportional-Integral-Korrektur erhalten wird.

## Claims

1. A method of controlling an aiming device comprising a stationary structure (1) having mounted thereon a support (2) so as to be steerable about at least one axis of rotation (3) by means of at least one motor (4), the support being provided with at least one inertial sensor of angular speed (5) about that axis, the method comprising the steps of:
- servo-controlling the motor as a function of a difference between a nominal speed setpoint and a measurement of the angular speed sensor, and monitoring for the motor becoming saturated; and
- in the event of saturation being detected, determining a correction value for correcting the nominal speed setpoint as a function of a difference between a reference inertial position prior to the saturation and a current inertial position, and applying the correction value to the nominal speed setpoint.

2. A method according to claim 1, wherein the correction value is obtained by a correction of the proportional integral correction type.

3. An aiming device comprising a stationary structure (1), a support (2), at least one motor (4)and a control unit (6), in which the support (2) is mounted on the stationary structure (1) so as to be steerable about at least one axis of rotation (3) by means of at least one motor (4) connected to the control unit (6) in which the support (2) is provided with at least one inertial sensor of angular speed (5) about that axis, and in that the control unit (6) is arranged:
- to servo-control the motor as a function of a difference between a nominal speed setpoint and a measurement of the angular speed sensor, and monitoring for the motor becoming saturated; and
- in the event of saturation being detected, to determine a correction value for correcting the nominal speed setpoint as a function of a difference between a reference inertial position prior to the saturation and a current inertial position, and applying the correction value to the nominal speed setpoint.

4. An aiming device according to claim 3, wherein the correction value is obtained via a correction of the proportional integral correction type.
